# EUROPÄISCHE PATENTSCHRIFT

(11) **EP 0 057 904 B1**
(45) Veröffentlichungstag und Bekanntmachung des Hinweises auf die Patenterteilung: **02.04.1986**
(21) Anmeldenummer: 82100757.2
(22) Anmeldetag: 03.02.1982
(51) Int. Cl.: F24B 1/06

(54) **Ofen für die Raumbeheizung**
Stove for space heating
Poêle pour le chauffage de locaux

(30) Priorität: 06.02.1981 DE 3104066
(43) Veröffentlichungstag der Anmeldung: 18.08.1982
(73) Patentinhaber: Rink, Willi, D-6341 Sechshelden (DE)
(72) Erfinder: Cherubin, Peter, D-6349 Sinn (DE); Rink, Willi, D-6341 Sechshelden (DE)
(74) Vertreter: Schlee, Richard

## Beschreibung

Die Erfindung bezieht sich auf einen Ofen für die Raumbeheizung, insbesondere auf einen Kachelofen, der aus mehreren aufeinandergeschichteten ringförmigen Ofenelementen von vorzugsweise rechteckiger oder quadratischer Grundriss-Aussenform aufgebaut ist, die eine wärmespeichernde Schicht aus feuerfestem Beton aufweisen, die in einen die Aussenfläche des Ofens bildenden zusammenhängenden Rahmen aus festem hitzebeständigem Material eingegossen ist, wobei die Höhe des Rahmens gleich der Höhe des Ofenelementes ist.

Ein derartiger Ofen ist aus der DE-C-471 753 bekannt.

Öfen dieser Art haben ein grosses Wärmespeichervermögen aufgrund der Betonmasse. Oft werden solche Öfen als Kachelöfen ausgebildet. Die Aussenverkleidung muss jedoch nicht die Form von Kacheln haben. Wichtig ist nur, dass eine Aussenverkleidung genügend hitzebeständig ist und die erforderliche mechanische Festigkeit aufweist. Der Vorteil von wärmespeichernden Öfen besteht darin, dass die Raumbeheizung sehr gleichmässig ist, auch wenn die Intensität des Feuers im Ofen schwankt. Ein wärmespeichender Ofen ist auch weitgehend ein Allesbrenner und gestattet beispielsweise das Verbrennen von Holzabfällen.

Ein Ofen, der aus einzelnen Ofenelementen aufgeschichtet ist, hat den Vorteil, dass er industriell so weit vorbereitet weden kann, dass er am Aufstellungsort innerhalb kurzer Zeit aus den einzelnen Ofenelementen aufgebaut werden kann. Trotz des naturgemäss sehr hohen Gewichtes eines solchen Ofens lassen sich die einzelnen Ofenelemente relativ leicht handhaben, so dass auch ein Selbstbau durch den Käufer leicht möglich ist.

Problematisch bei aus Betonringen aufgebauten Öfen sind die Wärmespannungen im Beton, die vor allem deshalb auftreten, weil im Beton ein starkes Wärmegefälle von innen nach aussen besteht. Um ein Reissen der Betonringe zu vermeiden, hat man bei einer bekannten Konstruktion (DE-C-360 244) die Betonringe durch eingelegte Bleche unterteilt und die so gebildeten kachelartigen Teile durch Eiseneinlagen zusammengehalten. Eine solche Konstruktion hat jedoch nicht die erwünschte Dichtheit. Auch ist die Aussenfläche des Ofens nicht befriedigend, da sie aus Beton besteht.

Bei dem bekannten Ofen der eingangs genannten Art (DE-C-471 753) ist die Betonschicht zwischen den genannten Rahmen und einen inneren Rahmen eingegossen. Die Betonschicht ist verhältnismässig dünn und dient hauptsächlich zur festen Verbindung des inneren Rahmens mit dem äusseren Rahmen. In der genannten Druckschrift sind keine Mittel beschrieben, mit denen die Bildung von Rissen am inneren Rahmen und der Betonschicht vermieden werden soll. Der Aufbau der Ofenelemente aus drei Schichten erfordert einen hohen Material- und Arbeitsaufwand.

Der Erfindung liegt die Aufgabe zugrunde, einen Ofen der eingangs genannten Art so auszubilden, dass mit geringen Kosten eine grosse Wärmespeicherfähigkeit erreichbar ist und ein Herausbrechen von Teilen der Betonschicht aufgrund von Schrumpfungsspannungen und/oder Wärmespannungen vermieden wird.

Diese Aufgabe wird nach der Erfindung dadurch gelöst, dass die Betonschicht an ihrer Innenfläche frei von einer Verkleidung ist und mehrere, von der Innenfläche ausgehende, ausserhalb von Eckbereichen angeordnete Nuten aufweist und die Wände des zusammenhängenden Rahmens aus einteiligen Platten bestehen.

Durch die Weglassung einer Verkleidung innerhalb der Betonschicht wird eine wesentliche Ersparnis an Material und Herstellungskosten erzielt. Eine grosse Wärmespeicherfähigkeit ist dennoch erreichbar, da durch die erfindungsgemässe Anordnung die Betonschicht auch sehr dick ausgebildet werden kann, ohne dass die Gefahr besteht, dass beim Gebrauch des Ofens Undichtigkeiten entstehen. Wenn in der Betonschicht Spannungen entstehen, bilden sich evtl. Spannungsrisse an den Stellen, an denen die Nuten vorhanden sind, wobei die Risse vom Nutgrund ausgehen. Die Spannungsrisse können dabei bis zum Rahmen reichen. Solche Risse führen nicht zum Herausbrechen von Betonstücken, da Risse im Beton niemals zu glatten Bruchflächen führen. Die rauhen Bruchflächen greifen formschlüssig ineinander, so dass ein Zusammenhalt erhalten bleibt, durch den ein Herausfallen von einzelnen Stücken vermieden wird. Trotz Zulassung zahlreicher durchgehender Risse wird das Austreten von Rauchgasen dadurch vermieden, dass die Wände des Rahmens aus zusammenhängenden Platten bestehen und dadurch, dass die Nuten ausserhalb von Eckbereichen angeordnet sind. Bei einem so ausgebildeten Ofen können die von den Nuten ausgehenden Risse bis zum Rahmen hin durchlaufen, ohne dass Leckstellen entstehen, durch die Rauchgase austreten könnten. Die Risse nämlich werden mittels der durchgehenden Platten abgedichtet. In den Eckbereichen des Rahmens, an denen sich die Stossstellen der Platten befinden und wo der Rahmen deshalb durchlässig ist, erreicht man eine sichere Abdichtung durch den Beton. Durch die Zulassung von Rissen ausserhalb der Eckbereiche nämlich erreicht man mit Sicherheit, dass die Eckbereiche frei von Rissen bleiben. Durch die Erfindung ist es möglich geworden, Öfen mit sehr grosser Wärmespeicherfähigkeit nach einem einfachen und rationellen Verfahren industriell herzustellen. Im Vergleich mit der konventionellen Herstellungsmethode für Kachelöfen wird eine sehr erhebliche Verbilligung der Herstellung erreicht, so dass Öfen mit grosser Wärmespeicherfähigkeit auch dort aufgestellt werden können, wo dies im Hinblick auf die hohen Installationskosten von Kachelöfen üblicher Bauart aus Kostengründen nicht möglich war. Dies ist besonders interessant im Hinblick auf die Möglichkeit, für die Raumbeheizung anstelle von Heizöl feste Brennstoffe, insbesondere auch Holz, verwenden zu können.

Besonders gut ist die Verzahnung in einem Rissbereich, wenn gemäss Anspruch 3 ein grobkörniger Feuerbeton verwendet wird. Da in Spannungsrissen die Körner nicht durchbrechen, werdeb mit grobkörnigem Beton an Rissstellen besonders gut wirksame Verzahnungen erzielt.

Besonders zweckmässige Bemessungen der Nuttiefe und eine besonders zweckmässige Nutanordnung sind in den Patentansprüchen 2 und 4 angegeben.

Vorsprünge an den Innenseiten des Rahmens (Anspruch 5) tragen dazu bei, die nach dem Entstehen von Rissen verbleibenden Betonteile am Element festzuhalten.

In der Zeichnung sind Ausführungsbeispiele der Erfindung dargestellt. Es zeigen:
. Fig. 1 eine perspektivische Ansicht eines Ofenelementes,
Fig. 2 einen Querschnitt durch ein Ofenelement entsprechend der Linie 11-11 in Fig. 1, wobei auch eine Tragvorrichtung gezeigt ist,
Fig. 3 einen der Fig. 2 entsprechenden Querschnitt bei einem obersten Ofenelement mit Abdeckung,
Fig. 4 einen entsprechenden Querschnitt bei einem Ofenelement mit Tür- und Reinigungsöffnung,
Fig. 5 eine perspektivische Darstellung einer Rahmen-Eckverbindung mit Krampen,
Fig. 6 einen Horizontalschnitt durch einen Rahmen eines Ofenelementes, bei dem die Rahmenteile durch angeschraubte Verbindungsstücke miteinander verbunden sind und
Fig. 7 einen Horizontalschnitt durch einen Rahmen, bei dem die Rahmenteile durch Ineinandergreifen entsprechend profilierter Ränder der Rahmenteile miteinander verbunden sind.

In der Zeichnung ist ein kompletter Ofen nicht gezeigt. Ein kompletter Ofen wird durch Aufeinanderschichten von mehreren Ofenelementen E gebildet, wie sie in Fig. 1 dargestellt sind. Je nach gewünschter Heizleistung des Ofens können mehr oder weniger Elemente verwendet werden. Ein relativ kleiner Ofen könnte beispielsweise aus vier Elementen gebildet werden, während ein relativ grosser Ofen z. B. aus sechs Elementen besteht. Fig. 1 zeigt die einfachste Ausführung eines Ofenelementes, bei dem Öffnungen nicht vorhanden sind. Fig. 4 zeigt einen Querschnitt durch ein Element mit Tür- und Reinigungsöffnung.

Das Ofenelement E nach Fig. 1 hat eine quadratische Aussenform. Es besteht aus einem insgesamt mit 1 bezeichneten Rahmen, in den ein insgesamt mit 2 bezeichneter Ring aus Beton eingegossen ist. Die Beschaffenheit dieser Hauptbestandteile wird nachfolgend im einzelnen erläutert.

Der Rahmen 1 besteht aus vier gleich ausgebildeten Rahmenteilen 3a bis 3d. Diese Teile bestehen aus Gusseisen und haben eine solche Oberflächenprofilierung, dass an jedem Teil eine Imitation aus drei Kacheln 4, 5 und 6 vorhanden ist. Wie insbesondere der Querschnitt nach Fig. 2 deutlich macht, haben die Kachelfelder Ränder 7, die eine Vertiefung 8 umgrenzen. Zwischen den Kacheln befinden sich Schattenfugen 9. An ihren oberen und unteren Rändern sind die Elemente 3a bis 3d mit einem nach innen gerichteten Rand 10 bzw. 11 versehen. Von den Innenseiten der Rahmenteile erheben sich Nocken 12.

Die Höhe h des Rahmens 1 und des Betonringes 2 sind genau gleich. Dies ergibt sich auch aus der Herstellung, bei der der Rahmen auf eine Formplatte aufgesetzt und bis zu seinem oberen Rand mit Beton gefüllt wird.

Die Rahmenteile 3a bis 3d stossen an den Ecken des Elementes E aneinander und sind dort gemäss Fig. 5 miteinander verbunden. Zum Zwecke der Verbindung sind an die Rahmenteile Vorsprünge 13 bis 16 angeformt. In jedem Vorsprung befindet sich ein Loch 17. Durch die Löcher 17 der Vorsprünge 13, 14 ist ein erster U-förmiger Krampen 18 und durch die Löcher der Vorsprünge 15, 16 ein zweiter Krampen 19 hindurchgesteckt. Am fertigen Element sind die Vorsprünge und die Krampen in den Beton eingebettet, wodurch eine zusätzliche formschlüssige Verbindung zwischen Beton und Rahmen entsteht.

Zur Klarstellung wird bemerkt, dass die Rahmenteile 3c und 3d in Fig. 5 nur schematisch dargestellt sind, also nicht diejenige Profilierung zeigen, die in den Fig. 1 und 2 dargestellt ist.

Der Betonring 2 hat eine grosse Wanddicke s, um eine grosse wärmespeichernde Masse zu bilden. Hersgestellt wird der Betonring 2 dadurch, dass der Rahmen 1 nach Zusammenfügung seiner Teile mittels den Krampen 18, 19 auf ein Formunterteil gesetzt wird, auf dem sich ein Kern befindet. Danach wird der Zwischenraum zwischen dem Kern und dem Rahmen 1 mit fliessfähigem oder zumindest stampffähigem Feuerbeton ausgefüllt. Bei diesem Vorgang werden die beschriebenen Eckverbindungen vom Beton umschlossen. Ebenso werden die Nocken 12 in den Beton eingebettet.

Beim Formen des Betonringes 2 werden auch mehrere Nuten 20 in den Beton eingeformt, die von der Innenfläche 2a des Betonringes ausgehen und über einen grossen Teil der Dicke s des Betonringes 2 reichen. Beispielsweise kann die Tiefe t der Nuten 20 so gross sein, dass sie sich über drei Viertel der Dicke s des Betonringes erstrecken. Gezeigt ist eine Nutanordnung, die so beschaffen ist, dass an jeder Seite drei Nuten vorhanden sind, die auf die Schattenfugen 9 des Rahmens ausgerichtet sind.

An der Innenseite 2a des Betonringes 2 befinden sich auch Vertiefungen 21 für den Eingriff einer insgesamt mit T bezeichneten Trageinrichtung. Diese Trageinrichtung hat einen Tragstab 22, an dem Traghaken 23 verschiebbar und feststellbar befestigt sind. Die Traghaken 23 haben horizontale Schenkel 23a, die in die Vertiefungen 21 eingreifen. Durch Arretierung der Traghaken am Stab 22 mittels Schrauben 24 ist jede Gefahr eines Herausrutschens der Haken aus den Vertiefungen 21 ausgeschlossen.

Das oberste Ofenelement E', das in Fig. 3 im Querschnitt dargestellt ist, hat im Prinzip den gleichen Aufbau wie das bereits beschriebene Element. Es unterscheidet sich von diesem dadurch, dass sich an der Oberseite des hier mit 2' bezeichneten Betonringes eine im Querschnitt V-förmige Nut 25 befindet. Diese Nut dient zur Fixierung einer insgesamt mit 26 bezeichneten oberen Abdeckplatte, die aus Metall, vorzugsweise aus Gusseisen, besteht. Die Abdeckplatte 26 hat einen leistenartigen Rand 26a, der nach unten ragt und in die Nut 25 eingreift. Die Platte kann dadurch gegenüber dem Innenraum 27 des Ofens abgedichtet werden, dass Dichtungsmaterial in die Nut 25 eingegeben wird. Hierfür sind zwei Möglichkeiten gezeigt. Gemäss der links dargestellten Alternative enthält die Nut 25 eine Füllung 28 aus körnigem losem Material, z. B. aus Sand oder aus Salz. Gemäss der in Fig. 3 rechts dargestellten Alternative ist in die Nut 25 eine zusammenhängende Dichtung 29, z.B. eine Asbestschnur, eingelegt. Wesentlich ist, dass die Dichtungen das Abheben der Platte 26 nicht behindern dürfen, damit, wie eingangs erläutert, bei Verpuffungen die unter Überdruck gesetzten Gase die Platte abheben und so entweichen können.

Das in Fig. 4 dargestellte Element E" ist ebenfalls in seinem prinzipiellen Aufbau gleich wie die Elemente E und E'. Unterschiedlich gegenüber diesen Elementen ist die Anordnung von zwei Öffnungen 30 und 31. Die Öffnung 30 kann z.B. eine Feuerungsöffnung sein, die durch eine Tür 32 aus Gusseisen abgeschlossen ist. Die Öffnung 31 kann eine Reinigungsöffnung sein, die mit einem Deckel 33 verschliessbar ist.

In den Fig. 6 und 7 sind weitere Konstruktionsmöglichkeiten für Rahmen von Ofenelementen angegeben. Der Rahmen 34 nach Fig. 6 ist ebenfalls aus vier Teilen zusammengefügt. Zur Verbindung dienen in den Ecken angeordnete Verbindungsteile 35, die mit benachbarten Teilen des Rahmens verschraubt sind. Die Verschraubung ist nur symbolisch durch strichpunktierte Linien 36 angedeutet. Die Verbindungsteile 35 haben einen Bereich 35a, der einen Abstand von der Rückseite der Rahmenteile hat. In den Zwischenraum 37 kann wiederum Beton einfliessen. Es können z. B. zwei relativ schmale Verbindungsteile 35 an jeder Ecke übereinander im Abstand voneinander angeordnet werden, so dass die Verbindungsteile vollständig vom Beton umhüllt werden.

Der Rahmen 42 nach Fig. 7 ist aus vier Teilen zusammengesetzt, die paarweise gleich geformt sind. Die Teile 42a haben an ihren senkrechten Rändern eine U-förmige Profilierung mit Endschenkeln 43. Die Rahmenteile 42b haben ebenfalls eine U-förmige Randprofilierung, wobei jedoch die durch diese Profilierung gebildete Nut mit ihrer Öffnung nach aussen gewendet ist, während die Nut 45 der Randprofilierung der Teile 42a nach innen weist.

Die Verbindung der Rahmenteile untereinander erfordert keine besonderen Verbindungsstücke, da durch die Randprofilierung eine Verkrallung erreicht wird. Die Betonmasse verhindert, dass die Teile 42b nach innen ausweichen können.

## Patentansprüche

1. Ofen für die Raumbeheizung, insbesondere Kachelofen, der aus mehreren aufeinandergeschichteten ringförmigen Ofenelementen (E) von vorzugsweise rechteckiger oder quadratischer Grundriss-Aussenform aufgebaut ist, die eine wärmespeichernde Schicht (2) aus feuerfestem Beton aufweisen, die in einen die Aussenfläche des Ofens bildenden zusammenhängenden Rahmen (1; 34; 42) aus festem hitzebeständigem Material eingegossen ist, wobei die Höhe des Rahmens (1; 34; 42) gleich der Höhe des Ofenelementes (E) ist, dadurch gekennzeichnet, dass die Betonschicht (2) an ihrer Innenfläche (2a) frei von einer Verkleidung ist und mehrere, von der Innenfläche (2a) ausgehende, ausserhalb von Eckbereichen angeordnete Nuten (20) aufweist und die Wände (3a bis 3d; 42a, 42b) des zusammenhängenden Rahmens (1; 34; 42) aus einteiligen Platten bestehen.

2. Ofen nach Anspruch 1, dadurch gekennzeichnet, dass sich die Nuten (20) mindestens über die halbe Dickenausdehnung (s) der Betonschicht (2) erstrecken, vorzugsweise über etwa % der genannten Dickenausdehnung (s).

3. Ofen nach einem der vorhergehenden Ansprüche, dadurch gekennzeichnet, dass die Betonschicht (2) aus einem grobkörnigen Feuerbeton besteht.

4. Ofen nach einem der vorhergehenden Ansprüche, dadurch gekennzeichnet, dass bei einem Ofen mit quadratischem Querschnitt von jeder Innenfläche der Betonschicht (2) drei gleichmässig verteilte Nuten (20) ausgehen, die auf Schattenfugen (9) des Rahmens (1) ausgerichtet sind.

5. Ofen nach einem der vorhergehenden Ansprüche, dadurch gekennzeichnet, dass an die Innenseite des Rahmens (1; 34; 42) Vorsprünge (12) in Form von Nocken oder Leisten angeformt sind.

## Claims

1. A stove for heating a room, in particular a tiled stove, which is built up from a plurality of superposed annular stove elements (E) having a preferably rectangular or square external plan and which comprise a heat-retaining layer (2) of refractory concrete which is poured into a continuous frame (1, 34; 42) of strong heat-resistant material which forms the outer surface of the stove, the height of the frame (1, 34; 42) being equal to the height of the stove element (E), characterized in that the concrete layer (2) is free of a lining on its inner surface (2a) and comprises a plurality of grooves (20) starting from the inner surface (2a) and arranged outside corner areas and the walls (3a to 3d; 42a, 42b) of the continuous frame (1; 34; 42) comprise single-piece plates.

2. A stove according to Claim 1, characterized in that the grooves (20) extend at least over half the thickness (s) of the concrete layer (2), preferably over approximately % of the said thickness (s).

3. A stove according to any one of the preceding Claims, characterized in that the concrete layer (2) consists of a coarse-grained refractory concrete.

4. A stove according to any one of the preceding Claims, characterized in that in the case of a stove with a square cross-section three uniformly distributed grooves (20), which are orientated with false joints (9) on the frame (1), start from each inner surface of the concrete layer (2).

5. A stove according to any one of the preceding Claims, characterized in that projections (12) in the form of pins or strips are integrally formed on the inside of the frame (1; 34; 42).

## Revendications

1. Poêle pour le chauffage de locaux, en particulier poêle en fayence, qui est construit à partir de plusieurs éléments de poêle annulaires (E) empilés les uns sur les autres, et ayant de préférence une forme extérieure rectangulaire ou carrée, vue en plan, qui comportent une couche (2) accumulatrice de chaleur en béton réfractaire, laquelle est coulée dans un cadre cohérent (1; 34; 42) en matériau solide et résistant à la chaleur, formant la surface extérieure du poêle, la hauteur du cadre (1; 34; 42) étant égale à la hauteur de l'élément de poêle (E), caractérisé en ce que la couche de béton (2) est exempte de revêtement à sa surface interne (2a) et comporte plusieurs rainures (20) partant de la surface interne (2a) et disposées en dehors des régions d'encoignure et en ce que les parois (3a à 3d; 42a; 42b) du cadre cohérent (1; 34; 42) sont constituées par des plaques d'une pièce.

2. Poêle selon la revendication 1, caractérisé en ce que les rainures (20) s'étendent au moins sur la moitié de l'épaisseur (s) de la couche de béton (2) et de préférence sur environ les % de ladite épaisseur (s).

3. Poêle selon l'une des revendications précédentes, caractérisé en ce que la couche de béton (2) est constituée par un béton réfractaire à gros grains.

4. Poêle selon l'une des revendications précédentes, caractérisé en ce que, dans un poêle à section carrée, il part de chaque surface interne de la couche de béton (2) trois rainures (20) réparties de manière régulière, lesquelles sont dirigées sur des joints ombrés (9) du cadre (1).

5. Poêle selon l'une des revendications précédentes, caractérisé en ce que des saillies (12), ayant une forme d'ergot ou de nervures, sont formées solidairement sur la face intérieure du cadre (1; 34; 42).
